# EUROPÄISCHE PATENTSCHRIFT

(11) **EP 0 379 475 B1**
(45) Veröffentlichungstag und Bekanntmachung des Hinweises auf die Patenterteilung: **17.06.1992**
(21) Anmeldenummer: 90890001.2
(22) Anmeldetag: 05.01.1990
(51) Int. Cl.: B65F 3/08

(54) **Kippvorrichtung zum Entleeren eines Müllbehälters, insbesondere für Müllfahrzeuge**
Tipping device for emptying a garbage container, especially for refuse collection vehicles
Dispositif de basculement pour vider une poubelle, en particulier pour véhicule de ramassage d'ordures

(30) Priorität: 18.01.1989 AT 81/89
(43) Veröffentlichungstag der Anmeldung: 25.07.1990
(73) Patentinhaber: Altvater & Co. GmbH, D-4900 Herford (DE)
(72) Erfinder: Lämmerhofer, Rudolf, A-5503 Mitterberghütten (AT); Kadisch, Gerhard, A-5503 Mitterberghütten (AT)
(74) Vertreter: Hübscher, Heiner, Dipl.-Ing.

(56) Entgegenhaltungen:
- AT-A- 384 799
- DE-A- 2 630 440
- DE-B- 1 091 480
- FR-A- 960 194

## Beschreibung

Die Erfindung bezieht sich auf eine Kippvorrichtung zum Entleeren eines Müllbehälters, insbesondere für Müllfahrzeuge, mit einer in einer vertikalen Führung eines Gestelles verschiebbar gelagerten, an einem Hubtrieb angeschlossenen Kippwelle, die wenigstens eine Aufnahme für den Müllbehälter trägt und aus einer anschlagbegrenzten Ausgangsstellung mittels eines Schwenktriebes verdrehbar ist, der aus wenigstens einem Getriebe mit zwei Getriebegliedern besteht, von denen eines mit der Kippwelle antriebsverbunden ist und beim Verschieben der Kippwelle mit dem anderen, als gestellfester Aulaufkörper ausgebildeten Getriebeglied zusammenwirkt (FR-A-960 194).

Um beim Entleeren eines Müllbehälters diesen zunächst anheben und dann mit einem vergleichsweise geringen Schwenkradius kippen zu können, ist es bekannt (DE-OS 2 630 440), die die Aufnahme für den Müllbehälter tragende Kippwelle mit einem Zahnradsegment zu versehen, das beim Anheben der Kippwelle entlang einer vertikalen Führung auf eine führungsparallele Zahnstange aufläuft und im Kippsinn des Müllbehälters gedreht wird. Obwohl sich für diese Kippvorrichtung eine vergleichsweise niedrige Bauhöhe ergibt, ergeben sich schwerwiegende Nachteile, weil beim Auflaufen des Zahnradsegmentes auf die Zahnstange mit einer erheblichen Stoßbelastung und mit großen Beschleunigungskräften gerechnet werden muß. Außerdem ergibt sich ein für den Entleervorgang ungünstiger Geschwindigkeitsverlauf für die Schwenkbewegung, wenn ein einfacher Hubtrieb für die Kippwelle vorgesehen wird.

Um diese Nachteile zu vermeiden, ist es bekannt (AT-B-384 799), die Kippwelle mit einem Schwenkhebel zu versehen, dessen freies Ende in eine Kulissenführung eingreift, so daß über einen entsprechenden Kulissenverlauf ein vorteilhafter Beschleunigungs- und Geschwindigkeitsverlauf über den Kippwinkel sichergestellt werden kann, ohne unzulässige Belastungen des Schwenktriebes in Kauf nehmen zu müssen. Diese bekannte Konstruktion, die sich an sich bewährt hat, ist jedoch aufgrund der notwendigen Länge des Schwenkhebels mit einer größeren Bauhöhe verbunden. Wird zur Verringerung der Bauhöhe die Länge des Schwenkhebels verkürzt, so treten bei dem gegebenen Geschwindigkeitsverlauf des Hubtriebes für die Kippwelle größere Kippgeschwindigkeiten auf, wodurch sich eine Mindestlänge für den Schwenkhebel ergibt.

Der Erfindung liegt somit die Aufgabe zugrunde, eine Kippvorrichtung der eingangs geschilderten Art mit einfachen Mitteln so zu verbessern, daß unter Einhaltung einer geringen Bauhöhe eine Kippbewegung mit einem gewünschten Beschleunigungs- und Geschwindigkeitsverlauf für den Müllbehälter sichergestellt werden kann.

Die Erfindung löst die gestellte Aufgabe dadurch, daß das mit der Kippwelle verbundene Getriebeglied aus einer Nockenscheibe besteht, die mit ihrer Nockenfläche an dem Anlaufkörper entlang führbar ist.

Da die Nockenflanken der Nockenscheibe den jeweiligen Anforderungen hinsichtlich des Beschleunigungs- und Geschwindigkeitsverlaufes der Kippbewegung des Müllbehälters angepaßt werden können, wird durch ein solches Schwenkgetriebe die einfache Voraussetzung für einen vorteilhaften Entleerungsvorgang des Müllbehälters geschaffen, und zwar mit einer sehr niedrigen Bauhöhe, weil ja hinsichtlich der erforderlichen Bauhöhe ähnliche Verhältnisse wie bei einem Schwenktrieb mit einem Zahnradsegment gegeben sind. Einem solchen Schwenktrieb gegenüber werden allerdings dessen Nachteile vermieden, weil einerseits ein stoßfreies Auflaufen der Nockenscheibe auf den gestellfesten Anlaufkörper möglich ist und anderseits die Kippbewegung über den Verlauf der Nockenflanken gesteuert werden kann. Hinsichtlich des gesteuerten Bewegungsablaufes werden somit durch ein Nockenscheibengetriebe mit einer Kulissenführung vergleichbare Verhältnisse erreicht, allerdings mit einem wesentlich geringeren Konstruktionsaufwand und einer kleinen Bauhöhe, so daß die vorgeschlagenen Maßnahmen die Vorteile der bekannten Konstruktionen in sich vereinigen, ohne deren Nachteile in Kauf nehmen zu müssen.

Da im allgemeinen beim Entleeren eines Müllbehälters das auf die Kippwelle wirksame Gewichtsmoment über den Kippwinkel seine Wirkungsrichtung ändert, ist es vorteilhaft, wenn die Nockenscheibe in weiterer Ausbildung der Erfindung zwei mit wenigstens je einem Anlaufkörper zusammenwirkende Nockenflanken einerseits für die Kippdrehung und anderseits für die Rückdrehung der Kippwelle aufweist. Durch die Nockenflanke für die Rückdrehung der Kippwelle kann das Gewichtsmoment beim Umschlagen des Wirkungssinnes übernommen und damit eine Zwangssteuerung über den gesamten Kippwinkel erreicht werden. Dies ist insbesondere dann von Bedeutung, wenn die Drehachse der Nockenscheibe an dem zugehörigen Anlaufkörper für die Kippdrehung der Kippwelle vorbeibewegt wird, um in einfacher Weise mit dem Vorsehen lediglich eines Anlaufkörpers einen Kippwinkel größer als 90° sicherzustellen.

Für die vertikale Hubbewegung vor bzw. nach der Schwenkbewegung des Müllbehälters kann die Nockenscheibe einen mit einem führungsparallelen Anschlag zusammenwirkenden geraden Flankenabschnitt aufweisen, der eine vorteilhafte Geradführung der Nockenscheibe ermöglicht, ohne einen übermäßigen Gleitreibungsverschleiß befürchten zu müssen.

Die Kippbewegung kann über die Nockenscheibe im Zusammenwirken mit einem oder mehreren nacheinander zum Einsatz kommenden Anlaufkörpern gesteuert werden. Der geringste Konstruktionsaufwand wird allerdings mit je einem Anlaufkörper für die Kippdrehung und die Rückdrehung der Kippwelle sichergestellt, wobei über die Nockenflanken der Bewegungsablauf bestimmt wird. Die Anlaufkörper selbst können unterschiedlich geformt sein. Besonders einfache, verschleißarme Verhältnisse können dadurch erreicht werden, daß die Anlaufkörper aus einer Rolle mit einer zur Kippachse parallelen Drehachse bestehen.

Obwohl im allgemeinen die Nockenscheibe unmittelbar mit der Kippwelle verbunden sein wird, ist es in Sonderfällen durchaus möglich, die Nockenscheibe über ein Getriebe mit der Kippwelle zu verbinden, falls beispielsweise eine zusätzliche Übersetzung zwischen der Nockenscheibendrehung und der Kippwelle erwünscht ist. Durch eine solche Übersetzung könnte nicht nur die Schwenkgeschwindigkeit, sondern auch der Schwenkwinkel beeinflußt werden.

In der Zeichnung ist der Erfindungsgegenstand beispielsweise dargestellt. Es zeigen
Fig. 1 eine erfindungsgemäße Kippvorrichtung zum Entleeren eines Müllbehälters in einer vereinfachten, zum Teil aufgerissenen Seitenansicht und
Fig. 2 diese Vorrichtung ausschnittsweise in einer teilweise aufgerissenen Vorderansicht.

Die dargestellte Kippvorrichtung besteht im wesentlichen aus einem an einem Müllfahrzeug vorgesehenen Gestell 1, das eine vertikale Führung 2 für eine mit Aufnahmen 3 für einen Müllbehälter versehene Kippwelle 4 trägt, die in seitlichen Schlitten 5 drehbar gelagert ist. Diese über einen Querholm 6 miteinander verbundenen Schlitten 5 sind innerhalb der durch seitliche Rechteckprofile gebildeten Führung 2 verschiebbar gelagert und an einen Hubtrieb 7 angeschlossen, der aus je einem in den beiden Rechteckprofilen geschützt untergebrachten Hubzylinder gebildet wird. Die Kippwelle 4 ist an ihren seitlichen Lagerstummeln 4a mit je einer Nokkenscheibe 8 drehfest verbunden, die ein Getriebeglied eines Schwenktriebes bildet, das mit einem gestellfesten Anlaufkörper 9 in Form einer Rolle 10 mit einer zur Kippachse 4 parallelen Drehachse 11 zusammenwirkt. Diese Nockenscheibe 8 weist eine mit dem Anlaufkörper 9 zusammenwirkende Nockenflanke 12 und eine Nockenflanke 13 für die Rückdrehung der Kippwelle 4 auf, welche Nockenflanke 13 mit einem gesonderten Anlaufkörper 14 zusammenarbeitet, der ebenfalls durch eine Rolle 10 gebildet wird. Da die Anlaufkörper 9 und 14 seitlich neben den Rechteckprofilen am Gestell 1 angeordnet sind, müssen in den Rechteckprofilen Durchtritte 15 für die Nockenscheibe 8 vorgesehen sein.

Die Nockenscheibe 8 ist außerdem mit einem geraden Flankenabschnitt 16 versehen, der in der strichpunktiert angedeuteten, abgesenkten Ausgangsstellung 17 mit einem führungsparallelen Anschlag 18 zusammenwirkt. Da in dieser Ausgangsstellung die mit der Kippwelle 4 verbundenen Schwenkarme 19 für die Schwenkmitnahme 20 der Kippvorrichtung an dem Querholm 6 zwischen den beiden Schlitten 5 anliegt und sich die Nockenscheibe 8 mit ihrem Flankenabschnitt 16 am Anschlag 18 abstützt, wird die Kippwelle 4 drehfest geführt, bis die Nockenscheibe 8 nach einer Hubbewegung an den Anlaufkörper 9 anfährt, wie dies in Fig. 1 mit voll ausgezogenen Linien dargestellt ist. Die fortlaufende Hubbewegung über den Hubtrieb 7 bewirkt nun ein Hochschwenken des in die Aufnahmen 3 eingehängten und an der Schwenkmitnahme 20 anliegenden Müllbehälters aufgrund der Drehung der am Anlaufkörper 9 anliegenden Nockenscheibe 8, wobei die Nockenflanke 12 diese Kippbewegung des Müllbehälters steuert. Die Schwenkbewegung wird in Fig. 1 durch die Endstellung 21 und eine Zwischenstellung 22 angedeutet.

Beim Vorbeibewegen der Kippachse 4 an dem Anlaufkörper 9 kommt außerdem die Nockenflanke 13 zum Anliegen an dem Anlaufkörper 14, so daß die Kippwelle unabhängig vom Belastungssinn durch das Gewichtsmoment über den gesamten Kippwinkel eine Zwangssteuerung erfährt. Diese Nockenflanke 13 bedingt außerdem die störungsfreie Einleitung der Rückdrehung beim Abwärtshub, weil die Nockenflanke 13 entlang des Anlaufkörpers 14 geführt wird, bis die Nockenflanke 12 im Zusammenwirken mit dem Anlaufkörper 9 die Führungsaufgabe übernehmen kann. Die dem Anschlag 18 zugeordnete Umlenkrolle 23 stellt dann die Ausgangslage sicher, in der die Nockenscheibe 8 mit dem geraden Flankenabschnitt 16 entlang des Anschlages 18 gleiten kann.

## Patentansprüche

1. Kippvorrichtung zum Entleeren eines Müllbehälters, insbesondere für Müllfahrzeuge, mit einer in einer vertikalen Führung (2) eines Gestelles (1) verschiebbar gelagerten, an einem Hubtrieb angeschlossenen Kippwelle (4), die wenigstens eine Aufnahme (3) für den Müllbehälter trägt und aus einer anschlagbegrenzten Ausgangsstellung mittels eines Schwenktriebes verdrehbar ist, der aus wenigstens einem Getriebe mit zwei Getriebegliedern besteht, von denen eines mit der Kippwelle (4) antriebsverbunden ist und beim Verschieben der Kippwelle (4) mit dem anderen, als gestellfester Anlaufkörper (9) ausgebildeten Getriebeglied zusammenwirkt, dadurch gekennzeichnet, daß das mit der Kippwelle (4) verbundene Getriebeglied aus einer Nockenscheibe (8) besteht, die mit ihrer Nockenfläche an dem Aulaufkörper entlang führbar ist.

2. Kippvorrichtung nach Anspruch 1, dadurch gekennzeichnet, daß die Nockenscheibe (8) zwei mit wenigstens je einem Anlaufkörper (9, 14) zusammenwirkende Nockenflanken (12, 13) einerseits für die Kippdrehung und anderseits für die Rückdrehung der Kippwelle (4) aufweist.

3. Kippvorrichtung nach Anspruch 1 oder 2, dadurch gekennzeichnet, daß die Drehachse der Nockenscheibe (8) an dem zugehörigen Anlaufkörper (9) für die Kippdrehung der Kippwelle (4) vorbeibewegbar ist.

4. Kippvorrichtung nach einem der Ansprüche 1 bis 3, dadurch gekennzeichnet, daß die Nockenscheibe (8) einen mit einem fuhrungsparallelen Anschlag (18) zusammenwirkenden, geraden Flankenabschnitt (16) aufweist.

5. Kippvorrichtung nach einem der Ansprllche 1 bis 4, dadurch gekennzeichnet, daß die Anlaufkörper (9, 14) aus einer Rolle (10) mit einer zur Kippachse (4) parallelen Drehachse (11) bestehen.

## Claims

1. A tipping mechanism for emptying a refuse container, more particularly for refuse disposal vehicles, comprising a tipping shaft (4) mounted for displacement in a vertical guide (2) of a frame (1) and connected to a lifting gear, said shaft (4) carrying at least one holder (3) for the refuse container and being adapted to pivot out of a stop-limited starting position by means of a pivoting gear consisting of at least one transmission comprising two elements, one of which is drivingly connected to the tipping shaft (4) and, on displacement of the latter, co-operates with the other transmission element which is fixed on the frame and which is constructed as a contact member (9), characterised in that the transmission element connected to the tipping shaft (4) consists of a cam disc (8), the camming surfaces of which are adapted to pass along the contact member (9).

2. A tipping mechanism according to claim 1, characterised in that the cam disc (8) comprises two camming flanks (12, 13) which co-operate each with at least one contact member (9, 14), on the one and for the tipping movement and on the other hand for the return movement of the tipping shaft (4).

3. A tipping mechanism according to claim 1 or 2, characterised in that the rotational axis of the cam disc (8) is adapted to move past the associated contact member (9) for the tipping movement of the tipping shaft (4).

4. A tipping mechanism according to any one of claims 1 to 3, characterised in that cam disc (8) comprises a straight flank portion (16) co-operating with a guidance-parallel stop (18).

5. A tipping mechanism according to any one of claims 1 to 4, characterised in that the contact members (9, 14) consist of a roller (10) having a rotational axis (11) parallel to the tipping axis (4).

## Revendications

1. Dispositif de basculement servant à vider un conteneur à ordures, notamment pour véhicules de ramassage des ordures ménagères, comprenant un arbre de basculement (4) monté coulissant dans une glissière verticale (2) qui appartient à un bâti (1), relié à un entraînement élévateur, qui porte au moins une prise (3) pour le conteneur d'ordures, et qu'on peut faire tourner à partir d'une position de départ limitée par une butée au moyen d'un entraînement de basculement qui est composé d'au moins un mécanisme comportant deux éléments de mécanisme dont l'un est relié cinématiquement à l'arbre (4) de basculement et coopère avec l'autre élément du mécanisme constitué par un butoir (9) solidaire du bâti au cours de la translation de l'arbre de basculement (4), caractérisé par le fait que l'élément de mécanisme relié à l'arbre de basculement (4) est composé d'une came plate (8) dont la surface active peut circuler le long du butoir.

2. Dispositif de basculement selon la revendication 1, caractérisé par le fait que la came plate (8) présente deux flancs de came (12, 13) qui coopèrent chacun avec au moins un butoir (9, 14), d'une part, pour la rotation de basculement et, d'autre part, pour la rotation inverse de l'arbre de basculement (4).

3. Dispositif de basculement selon la revendication 1 ou 2, caractérisé par le fait que l'axe de rotation de la came plate (8) peut circuler au droit du butoir (9) correspondant pour la rotation de basculement de l'arbre de basculement (4).

4. Dispositif de basculement selon l'une des revendications 1 à 3, caractérisé par le fait que la came plate (8) présente un segment de flanc (16) rectiligne, qui coopère avec un butoir (18) parallèle à la glisière.

5. Dispositif de basculement selon l'une des revendication 1 à 4, caractérisé par le fait que les butoirs (9, 14) sont composés d'un rouleau (10) dont l'axe de rotation (11) est parallèle à l'axe de basculement (4).
